# EUROPÄISCHE PATENTSCHRIFT

(11) **EP 0 163 987 B1**
(45) Veröffentlichungstag und Bekanntmachung des Hinweises auf die Patenterteilung: **28.10.1987**
(21) Anmeldenummer: 85105830.5
(22) Anmeldetag: 11.05.1985
(51) Int. Cl.: A62C 3/14

(54) **Feuerschutzabschluss zum Verschliessen eines Wand- oder Deckendurchbruchs einer Förderanlage**
Fire projection closure system for conveyor openings through walls or ceilings
Dispositif coupe-feu pour ouvertures de transport à travers des murs ou plafonds

(30) Priorität: 12.05.1984 DE 3417761
(43) Veröffentlichungstag der Anmeldung: 11.12.1985
(73) Patentinhaber: Stöbich Brandschutz GmbH, D-38644 Goslar (DE)
(72) Erfinder: Stöbich, Jochen, D-3391 Langelsheim (DE)
(74) Vertreter: Leine, Sigurd, Dipl.-Ing.

## Beschreibung

Die Erfindung betrifft einen Feuerabschluss der im Oberbegriff des Anspruchs 1 genannten Art.

Durch die DE-U-8 313 824 ist ein Feuerschutzabschluss der betreffenden Art bekannt, bei dem der Schieber vollständig aus feuerwiderstandsfähigem Material besteht. Der Schieber ist verhältnismässig dick, und das Material des Schiebers ist so beschaffen, dass die in Schliessrichtung vorn liegende Kante den Konturen der durch den Durchbruch hindurchführenden Fördermittel nur schlecht anpassbar ist. Zwar ist auch bereits die Verwendung von Material vorgesehen, das bei Hitze aufschäumt und unvermeidliche Zwischenräume zwischen Schieber und Fördermitteln verschliesst, jedoch kann dieses Material durch die unvermeidlichen Zwischenräume entweichen. Das für den Schieber verwendete Material ist ausserdem spröde, so dass die Gefahr von Beschädigungen der in Schliessrichtung vorn liegenden Kante bei häufigem Schliessen des Schiebers durch Anstossen an die Anschlagkante besteht.

Durch die DE-A-2 808 439 ist ein Feuerabschluss der betreffenden Art bekannt, bei dem die Platten aus nicht brennbarem Material, beispielsweise Asbest, bestehen. Diese als Eintauchplatten bezeichneten Platten tauchen beim Schliessen des Feuerabschlusses im Brandfalle in einen Doppelspalt einer Förderschiene und tief in darunterliegende Schlitze ein. Durch die im Abstand angeordneten Platten soll eine Wärmeisolationswirkung erzielt werden. Dem gleichen Zweck dient das tiefe Eintauchen der Asbestplatten in Schlitze unterhalb der Förderschiene. Eine Feuerhemmung ist bei dieser bekannten Konstruktion in der Praxis nicht gewährleistet, da die Abdichtung der Asbestplatten an den Rändern unvollkommen ist und völlig versagt, wenn die Schlitze, in die die vorderen Kanten der Asbestplatten eintauchen sollen, durch Schmutz oder Gegenstände gefüllt sind, wobei bereits eine teilweise Füllung zu einem völligen Versagen führt.

Der Erfindung liegt die Aufgabe zugrunde, einen Feuerabschluss der betreffenden Art zu schaffen, der im Brandfalle eine sichere Abdichtung gewährleistet, auch bei komplizierten Formen der durch den Durchbruch in dem Feuerschutzabschluss hindurchführenden Fördermittel, z.B. Förderschienen, der robust bei häufigem Gebrauch, funktionsfähig auch bei Verschmutzung oder Beeinträchtigung durck kleine Gegenstände sowie darüber hinaus einfach und billig in der Konstruktion ist.

Die der Erfindung zugrundeliegende Aufgabe wird durch die im Kennzeichen des Anspruchs 1 angegebene Lehre gelöst.

Die Erfindung beruht auf dem Grundgedanken, den in Schliessrichtung vorn liegenden Bereich des Schiebers nicht wie bisher bis zur Anschlagkante hin aus feuerwiderstandsfähigem Material auszubilden, sondern durch im Abstand zueinander angeordnete Bleche, die im Brandfall für kurze Zeit bereits einen Feuerwiderstand darstellen. Diese Bleche lassen sich in einfacher und vorteilhafter Weise an komplizierte Konturen der durch den Durchbruch hindurchgehenden Fördermittel anpassen. Die hinsichtlich des Feuerwiderstandes langzeitige Abdichtung erfolgt nach dem Grundgedanken der Erfindung vollständig durch Material, das bei Hitze aufschäumt und dann einen Feuerwiderstand bildet. Der von diesem Material abzuschottende Raum ist zwar verhältnismässig gross, jedoch sorgen die den Aufschäumraum begrenzende Bleche dafür, dass der Schaum gefangen ist und nicht entweichen kann. Die Verwendung von Blech anstelle Platten aus wärmeisolierendem Material hat den weiteren Vorteil, dass aufgrund der guten Wärmeleitung das hinter dem Blech befindliche, bei Hitze aufschäumende Material schon frühzeitig erwärmt und damit zum Aufschäumen gebracht wird. Dadurch ist auch frühzeitig jede undichte Stelle in den Randbereichen der Bleche bzw. des Schiebers abgedichtet. Ein späteres Wegschmelzen des dem Brandherd zugewandten Bleches würde nicht von Nachteil sein, weil in der Zwischenzeit das aufgeschäumte, hitzebeständige Material den dichten Abschluss sicherstellt.

Da die erfindungsgemässen Bleche verhältnismässig dünn sein können, ist es sogar möglich, gemäss einer Weiterbildung der Erfindung die Fördermittel durch einen engen Spalt zu unterbrechen, der den Förderbetrieb nicht hindert, jedoch das Eintreten der Bleche ermöglicht. Auf diese Weise ist es überhaupt nicht mehr erforderlich, die Vorderkanten der Bleche den Konturen der Fördermittel, z.B. Förderschienen, anzupassen, sie können z.B. immer eine gerade Vorderkante haben, die den Raum zwischen den Blechen in hohem Masse abdichtet und damit ein Entweichen von Material, das bei Hitze aufschäumt, weitgehend vermeidet.

Die Weiterbildung der Erfindung gemäss Anspruch 5 sieht zusätzliches Material im Bereich der Anschlagkante des Durchbruchs in dem Gehäuse für den Schieber vor, so dass bei Hitze aufschäumendes Material von zwei Seiten her den Raum zwischen den erfindungsgemässen Blechen ausfüllt.

Anhand der Zeichnung soll die Erfindung an einem Ausführungsbeispiel näher erläutert werden.
Fig. 1 zeigt ein Ausführungsbeispiel eines Feuerschutzabschlusses gemäss der Erfindung in einer Seitenansicht,
Fig. 2 in einem Vertikalschnitt und
Fig. 3 in einem Horizontalschnitt,
Fig. 4 zeigt vergrössert den unteren Bereich der Fig. 2 im Bereich der Anschlagkante und
Fig. 5 zeigt eine Abwandlung des Bereichs gemäss Fig. 4 in einem Schnitt senkrecht zu Fig. 4.

Der in den Fig. 1 bis 3 dargestellte Feuerschutzabschluss weist ein Gehäuse 1 auf, das, wie in den Fig. 2 und 3 dargestellt, an einer Wand 2 im Bereich eines Wanddurchbruchs 2 angebracht ist, derart, dass ein Durchbruch 4 in dem Gehäuse 1 mit dem Wanddurchbruch fluchtet.

In dem Gehäuse 1 befindet sich ein Schieber 5, der in dem Gehäuse 1 geführt ist. Im geöffneten Zustand, der in der Zeichnung nicht gezeigt ist, hängt der Schieber 5 mit einer Eisenplatte 6 an einem Magneten 7. Im Brandfall wird diese Verbindung gelöst, so dass der Schieber 5 sich herunterbewegt und-den Durchbruch 4 und damit auch den Wanddurchbruch 3 schliesst. Zur allgemeinen Betätigung des Schiebers 5 ist ein Antriebsmotor 8 vorgesehen, der über ein Gestänge 9 eine Betätigung des Schiebers 5 gestattet.

Durch den Wanddurchbruch 3 und den Durchbruch 4 führen Förderschienen 10 und 11 der Förderanlage.

Wie aus der Fig. 4 zu ersehen ist, die eine vergrösserte Einzelheit aus dem unteren Bereich der Fig. 2 zeigt, befinden sich auf den Aussenflächen des Schiebers 5 Bleche 12 und 13, die die gesamten Aussenflächen des Schiebers 5 überdecken und über eine Unterkante 14 nach unten vorstehen und mit unteren Rändern gegen eine Anschlagkante 15 anstossen, so dass in dem gezeigten geschlossenen Zustand des Feuerschutzabschlusses ein geschlossener Raum zwischen den Blechen 12 und 13 sowie der Unterkante 14 des Schiebers 5 und der Oberkante 1 des Gehäuses 1 gebildet ist. In diesem Raum befindet sich unmittelbar unter der unteren Kante 14 des Schiebers 5 Masse 16 aus einem Material, das bei Hitze aufschäumt. Ausserdem befindet sich entsprechend bei Hitze aufschäumende Masse 17 auf der Anschlagkante 15 im Bereich zwischen den Blechen 12 und 13.

Die Menge der Massen 16 und 17 ist so bemessen, dass im Brandfall der gesamte Innenraum zwischen den Blechen 12 und 13 mit aufgeschäumter und feuerhemmender Masse gefüllt ist.

Das Gehäuse 1 und der Schieber 5 sind aus Platten 18, 19 und 20 sowie 21 und 22 aufgebaut, die durch Blechprofile 23 und 24 miteinander verbunden sind.

Fig. 4 zeigt deutlich, dass die Förderschiene 11 durch schmale Schlitze 25 und 26 unterbrochen ist, durch die sich die Bleche 12 und 13 hindurcherstrecken. Die Förderschiene 11 beeinträchtigt also nicht die Abschottung im Brandfall und insbesondere nicht die Abdichtung des Innenraumes zwischen den Blechen 12 und 13. Andererseits stören die schmalen Schlitze 25 und 26 nicht die Funktion der Förderschiene 11.

Fig. 5 zeigt eine Abwandlung des Details gemäss Fig. 4, wobei der Schnitt senkrecht zu der Darstellung in Fig. 4 verläuft. Sich entsprechende Teile sind mit gleichen Bezugszeichen versehen. Zwischen den Rändern des Durchbruchs in der Wand 2 verlaufen Förderschienen 27 und 28, die durch ein gemeinsames Teil 29 miteinander verbunden sind. Auf diesem Teil 29 befinden sich eine Zahnstange 30 sowie Stromschienen 31. An den Seiten befinden sich Führungsschienen 32 und 33. Ausserdem sind Förderschienen 34 und 35 vorgesehen. Die abschottenden Bleche 12 und 13 wie in Fig. 4 sind in dieser Darstellung nicht zu erkennen.

Die bei Hitze aufschäumenden Massen sind in aufgeschäumtem Zustand gezeigt. Dabei ist zu erkennen, dass im seitlichen Bereich zwischen den Förderschienen 27 und 34 bzw. 28 und 35 zusätzliche Massen 36 bis 39 vorgesehen sind, die für eine gute Ausfüllung des Abschottungsraumes sorgen. Die Bleche 12 und 13 erstrecken sich durch Schlitze in den Förderschienen 34 und 35, so dass der Gesamtraum abgedichtet ist und kein aufschäumendes Material austreten kann.

## Patentansprüche

1. Feuerschutzabschluss zum Verschliessen eines Wand- oder Deckendurchbruchs einer Förderanlage, die durch den Wand- oder Deckendurchbruch hindurchführende Fördermittel, insbesondere eine Förderschiene (10, 11) aufweist, mit einem flachen Gehäuse (1), das einen Durchbruch (4) für die Förderanlage entsprechend dem Wand- oder Deckendurchbruch aufweist und in dem in seitlichen Führungen ein Schieber (5) aus feuerwiderstandsfähigem Material zum Verschliessen des Durchbruchs gehalten ist, welcher Schieber auf seiner in Schliessrichtung vorn liegenden Kante (14) zwei parallel zur Ebene des Schiebers und im Abstand zueinander verlaufende, über die untere Kante (14) des Schiebers vorspringende Platten aufweist, und mit Mitteln (6, 7) zum Verschliessen des Schiebers im Brandfall, dadurch gekennzeichnet, dass die Platten durch Bleche (12, 13) gebildet sind, die im geschlossenen Zustand gegen eine Schliesskante (15) des Durchbruchs (4) in dem Gehäuse stossen, und dass zwischen den Blechen (12, 13) Material (16) angeordnet ist, das bei Hitze aufschäumt und den Raum zwischen den Blechen (12, 13) feuerhemmend füllt.

2. Feuerschutzabschluss nach Anspruch 1, dadurch gekennzeichnet, dass die Bleche (12, 13) den Schieber (5) ganz überdecken.

3. Feuerschutzabschluss nach Anspruch 1, dadurch gekennzeichnet, dass die Bleche (12, 13) an ihrer in Schliessrichtung vorn liegenden Kante Ausnehmungen für Fördermittel aufweisen.

4. Feuerschutzabschluss nach Anspruch 1, dadurch gekennzeichnet, dass die Bleche (12, 13) in geschlossenem Zustand des Schiebers (5) in Schlitze (25, 26) in den Fördermitteln, insbesondere Förderschienen (11), eingreifen.

5. Feuerschutzabschluss nach Anspruch 1, dadurch gekennzeichnet, dass die Anschlagkante (14) des Durchbruchs (4) in dem Gehäuse (1) im Bereich zwischen den Blechen (12, 13) eine Schicht von Material (17) aufweist, das bei Hitze aufschäumt und feuerhemmend wirkt.

## Claims

1. A fire protection closure for closing off a wall or ceiling opening in a conveyor system which exhibits means of conveyance leading through the wall or ceiling opening, in particular a conveyor rail (10,11), having a flat housing (1) which exhibits an opening (4) for the conveyor system corresponding with the wall or ceiling opening and in which in sideguides a slider (5) of fire-resistant material is held for closing off the opening, the said slider exhibiting on the edge (14) of it lying at the front in the closing direction two panels projecting beyond the bottom edge (14) of the slider and running in parallel with the plane of the slider at a distance apart, and having means (6, 7) of closing the slider in case of fire, characterized in that the panels are formed by metal sheets (12, 13) which in the closed state butt against a closing edge (15) of the opening (4) in the housing, and that between the metal sheets (12, 13) material (16) is arranged, which foams under heat and fills the space between the metal sheets (12, 13) to become fire-resistant.

2. A fire protection closure as in Claim 1, characterized in that the metal sheets (12, 13) cover the slider (5) completely.

3. A fire protection closure as in Claim 1, characterized in that the metal sheets (12, 13) exhibit at the edges of them lying at the front in the closing direction clearances for means of conveyance.

4. A fire protection closure as in Claim 1, characterized in that the metal sheets (12,13) in the closed state of the slider (5) engage in slits (25, 26) in the means conveyance, in particular conveyor rails (11 ).

5. A fire protection closure as in Claim 1, characterized in that the stop edge (14) of the opening (4) in the housing (1) exhibits in the region between the metal sheets (12, 13) a layer of material (17) which foams under heat and has a fire-resistant effect.

## Revendications

1. Dispositif coupe-feu destiné a fermer une ouverture de transport, pratiquée dans un mur ou un plafond, d'une installation de transport, qui présente un moyen de transport, en particulier un rail der transport (10, 11) passant travers l'ouverture pratiquée dans le mur ou le plafond, ledit dispositif comportant un carter plat (1 ), qui présente une ouverture (4) pour l'installation de transport, en correspondance avec l'ouverture pratiquée dans le mur ou le plafond, et dans lequel est retenue, dans des guides latéraux, une coulisse (5) réalisée en une matière capable de résister au feu pour fermer t'ouverture, ladite coulisse présentant, sur son bord (14) qui se trouve à l'avant dans la direction de fermeture, deux plaques dépassant du bord inférieur (14) de la coulisse, s'étendant parallèlement au plan de la coulisse et à distance l'une de l'autre, ledit dispositif comportant également des moyens (6, 7) pour fermer la coulisse en cas d'incendie, caractérisé par le fait que les plaques sont formées par des tôles (12, 13), qui, à l'état fermé, butent contre un bord defermeture (15) de l'ouverture (4) pratiquée dans le carter, et qu'entre les tôles (12, 13), est disposée une matière (16) qui produit une mousse à la chaleur et qui constitue un remplissage ignifuge de l'espace compris entre les tôles (12, 13).

2. Dispositif coupe-feu selon la revendication 1, caractérisé par le fait que les tôles (12, 13) recouvrent entièrement la coulisse (5).

3. Dispositif coupe-feu selon la revendication 1, caractérisé par le fait que les tôles (12, 13) présentent, sur leur bord se trouvant à l'avant dans la direction de fermeture, des échancrures pour le moyen de transport.

4. Dispositif coupe-feu selon la revendication 1, caractérisé par le fait que les tôles (12, 13) passent, à l'état fermé de la coulisse (5), dans des fentes (25, 26) pratiquées dans les moyens de transport, en particulier les rails de transport (11).

5. Dispositif coupe-feu selon la revendication 1, caractérisé par le fait que le bord de butée (14) de l'ouverture (4) pratiquée dans le bâti (1) présente, dans la zone comprise entre les tôles (12, 13), une couche de matière (17) qui produit une mousse à la chaleur et présente une action d'ignifugation.
